# EUROPÄISCHE PATENTSCHRIFT

(11) **EP 1 561 023 B1**
(45) Veröffentlichungstag und Bekanntmachung des Hinweises auf die Patenterteilung: **25.05.2011**
(21) Anmeldenummer: 03769203.5
(22) Anmeldetag: 19.09.2003
(51) Int. Cl.: F02F 3/00, F02F 3/22

(54) **MEHRTEILIGEN GEKÜHLTEN KOLBEN FÜR EINEN VERBRENNUNGSMOTOR UND VERFAHREN ZU DESSEN HERSTELLUNG**
MULTI-PART COOLED PISTON FOR AN INTERNAL COMBUSTION ENGINE AND METHOD FOR PRODUCING THE SAME
PISTON REFROIDI COMPOSE DE PLUSIEURS PARTIES POUR MOTEUR A COMBUSTION INTERNE ET PROCEDE DE FABRICATION ASSOCIE

(30) Priorität: 25.09.2002 DE 10244513
(43) Veröffentlichungstag der Anmeldung: 10.08.2005
(73) Patentinhaber: MAHLE GMBH, 70376 Stuttgart (DE); Volvo Powertrain Corporation, 405 08 Göteborg (SE); Hirschvogel Umformtechnik GmbH, 86920 Denklingen (DE)
(72) Erfinder: BERR, Gerhard, 71546 Aspach (DE); RANVENSHORST, Henk, S-421 66 Västra Frölunda (SE); IHLE, Armin, 86925 Asch (DE); HORN, Magnus, S-429 42 Särö (SE); LUNDIN, Lars, S-413 02 Göteborg (SE)
(74) Vertreter: Pohle, Reinhard
(86) Internationale Anmeldenummer: PCT/DE2003/003117
(87) Internationale Veröffentlichungsnummer: WO 2004/029441

(56) Entgegenhaltungen:
- EP-A- 0 464 626
- DE-U- 20 007 415
- US-A- 2 334 318
- US-A- 5 150 517
- US-A- 5 778 846
- US-B1- 6 260 472

## Beschreibung

Die Erfindung betrifft einen mehrteiligen gekühlten Kolben für einen Verbrennungsmotor mit einem aus Stahl geschmiedeten Kolbenoberteil, das eine Verbrennungsmulde und eine Ringwand mit Ringpartie umfasst, und einem Kolbenunterteil, das einen Kolbenschaft, Naben zur Aufnahme des den Kolben mit dem Pleuel verbindenden Kolbenbolzen sowie mit den Kolbenschaft verbundene Nabenabstützungen umfasst, sowie einem Verfahren zur Herstellung eines derartigen Kolbens.

Ein mehrteilig gekühlter Kolben für einen Verbrennungsmotor ist aus der JP 61175255 A bekannt. Dieser Kolben zeigt in Höhe der Ringpartie des Kolbens eine Anzahl von Rippen, zwischen denen eine wärmedämmende Platte zur Minimierung des Wärmetransports von der Brennraummulde zur Ringpartie angeordnet ist.

Aus der WO 00/77379 A1 ist ein weiterer Kolben für einen Verbrennungsmotor bekannt, der zur Verbesserung der Wärmeabfuhr im Kühlkanal ein Wandteil mit mehreren radial angeordneten aus dünnem Blech bestehende Querwände aufweist.

Ein zweiteiligen Kolben wird such in der US 626472B1 gezeigt.

Diese vorgenannten Konstruktionen sind nicht geeignet, den Kolben hinsichtlich seiner Stabilität für hohe Zünddrücke und Temperaturen, wie sie bei modernen Dieselmotoren auftreten, zu verbessern.

Der Erfindung liegt daher die Aufgabe zugrunde, ein Kolbenkonzept für einen mehrteiligen gekühlten Kolben anzugeben, mit dem eine kostengünstige Herstellung gewährleistet ist und mit dem wirksam einer Kolbendeformation infolge Einwirkung hoher Gasdrücke und Temperaturen entgegengewirkt werden kann.

Die Lösung der Aufgabe ist in den unabhängigen Ansprüchen angegeben.

Erfindungsgemäß ist ein Verfahren zur Herstellung eines mehrteiligen gekühlten Kolbens angegeben, bei dem durch Schmieden eines Rohlings das Kolbenoberteil mit Stützrippen im Kühlkanal versehen wird, die radial zur Kolbenlängsachse hin jeweils Abschnitte einer umlaufenden Ringrippe bilden. Das Kolbenoberteil umfasst des Weiteren eine Verbrennungsmulde und eine Ringwand mit Ringpartie. Anschließend wird der derart geschmiedete Rohling durch Bearbeitung der Verbindungsfläche zum Fügen vorbearbeitet.

Ein mit Naben, Nabenabstützung und Kolbenschaft umfassendes geschmiedetes Kolbenunterteil ist mit einer ringförmig umlaufenden, die Nabenabstützungen verbindenden Tragrippe versehen und wird nach dem Schmieden ebenfalls zum Fügen vorbearbeitet. Das nachfolgende Fügen bzw. Verbinden der Ringrippe des Kolbenoberteils mit der Tragrippe des Kolbenunterteils erfolgt mittels eines Schweiß- oder Lötverfahrens. Anschließend wird der so gefügte Kolbenrohling zu einem in einem Motor verwendbaren Kolben endbearbeitet.

Vorteilhaft können die Stützrippen radial symmetrisch und/oder unsymmetrisch, beispielsweise durch eine größere Anzahl in Druck-Gegendruckrichtung des Kolbens, über den Umfang des Kühlkanals verteilt hergestellt bzw. angeordnet sein. Bei einem derart hergestellten Kolben kann der Kühlkanal näher in Richtung Kolbenboden bzw. Verbrennungsmulde ausgeformt werden und weist trotzdem eine ausgezeichnete Formstabilität auf. Außerdem erfolgt durch die Anordnung der Stützrippen eine Art Kammerbildung im Kühlkanal, d. h. Erzeugung von Shaker-Räumen, wodurch eine Verlängerung der Verweildauer des Kühlöls und damit verbesserte Wärmeableitung der zu kühlenden Kolbenbereiche erreicht wird.

Durch die erfindungsgemäße Lösung sind Kolbenoberteile aus warmfestem Stahl und Kolbenunterteile, bestehend aus geschmiedetem AFP-Stahl, besonders einfach und kostengünstig herstell- und verbindbar.

Vorteilhafte Weiterbildungen sind Gegenstand der Unteransprüche.

Die Erfindung wird im folgenden anhand eines Ausführungsbeispiels näher erläutert. Es zeigt:
- Fig. 1: einen erfindungsgemäßen Kolben im Querschnitt, geschnitten in Bolzenrich- tung;
- Fig. 2: einen erfindungsgemäßen Kolben in Unteransicht, geschnitten entlang der Linie I-I aus Fig. 1;
- Fig. 3: einen erfindungsgemäßen Kolben im Querschnitt, geschnitten quer zur Kol- benbolzenrichtung;
- Fig. 4: einen erfindungsgemäßen Kolben, geschnitten entlang der Linie II-II aus Fig.3;
- Fig. 5: einen erfindungsgemäßen Kolben in perspektivischer Ansicht.

Der erfindungsgemäße mehrteilig gekühlte Kolben 20 besteht aus einem geschmiedeten Kolbenoberteil 1 mit einer Verbrennungsmulde 3, Ringwand 4 mit Ringpartie 11 und einem Kühlkanal 7 sowie aus einem Kolbenunterteil 2, das einen Kolbenschaft 9 sowie Nabenabstützungen 6, wie aus Fig. 5 ersichtlich, umfasst. Im Kühlkanal 7 sind Stützrippen 8 vorgesehen, die im Bereich zum Kolbenboden hin angeordnet sind und sich in Richtung des Kühlkanals 7 hinein erstrecken. Die Höhe h der Stützrippen 8 beträgt dabei maximal die Hälfte der Gesamthöhe H des Kühlkanals 7, sodass ein ungehinderter Kühlölkreislauf gewährleistet bleibt. Durch diese Konstruktion werden Shaker-Räume für das Kühlöl geschaffen, welche die Kühlwirkung erhöhen.

Wie die Figuren 3 und 4 zeigen, gehen die Stützrippen 8 radial zur Kolbenlängsachse K in Abschnitte einer Ringrippe 5 über, die in ihrer Gesamtheit die Ringrippe 5 bildet. Die Stützrippen 8 sind, wie in Fig. 4 dargestellt, radial symmetrisch mit einem Winkel β, bezogen auf die Kolbenhauptachsen K_{H}, von 45 Winkelgrad über den Umfang des Kühlkanals 7 verteilt angeordnet. In einem weiteren Ausführungsbeispiel (nicht dargestellt) kann die Verteilung der Stützrippen 8 derart gestaltet sein, dass in Druck-Gegendruckrichtung des Kolbens D bzw. GD eine größere Anzahl von Stützrippen 8 angeordnet ist, als quer dazu, d. h., eine unsymmetrische umfangsseitige Verteilung im Kühlkanal 7, erfolgt. So kann die Verteilung der Stützrippen 8 im Kühlkanal 7, wenn dieser nach den durch die Kolbenhauptachsen K_{H} gebildeten Quadranten I - IV charakterisiert wird (Fig.4), derart sein, dass innerhalb eines Quadranten eine symmetrische oder unsymmetrische Verteilung vorgesehen ist, die sich in den gegenüberliegenden Quadranten, also I. und III. oder II. und IV., wiederfindet, um den entsprechenden Temperatur- und Spannungsanforderungen im Kolben 20 im Lastfall gerecht zu werden.

Aus den Nabenabstützungen 6 heraus ist eine ringförmig umlaufende Tragrippe 10 ausgebildet, wie aus Fig. 3 ersichtlich, die in ihren geometrischen Abmessungen mit der Ringrippe 5 korrespondiert. Das Kolbenoberteil 1 und Kolbenunterteil 2 ist über die Trag- und Ringrippe 10 und 5 mittels eines Schweiß- oder Lötverfahrens unlösbar miteinander verbunden. Das Kolbenoberteil 1 ist vorteilhaft aus einem oxidationsbeständigen und/oder warmfesten Werkstoff und das Kolbenunterteil 2 aus einem ausscheidungs-härtenden ferritisch-perlitischen Stahl oder Vergütungsstahl gebildet.

Verfahrenstechnisch ist die Herstellung des Kolbens gekennzeichnet durch die Schritte
- Schmieden eines Rohlings zur Herstellung eines Kolbenoberteils 1 mit Stützrippen 8 im Kühlkanal 7, die radial zur Kolbenlängsachse K hin jeweils Abschnitte einer umlaufenden Ringrippe 5 bilden;
- Bearbeiten der Fügfläche der Ringrippe 5 durch spanabhebende Bearbeitung;
- Schmieden eines Rohlings zur Herstellung des Kolbenunterteils 2 mit einer ringförmig umlaufenden, mit den Nabenabstützungen 6 verbundenen Fügfläche der Tragrippe 10;
- Bearbeiten der Fügfläche der Tragrippe 10 durch spanabhebende Bearbeitung;
- Fügen der Ringrippe 5 des Kolbenoberteils 1 mit der Tragrippe 10 des Kolbenunterteils 2;
- Endbearbeitung des gefügten Kolbens 20.

Einem auf dem Fachgebiet tätigen Fachmann ist klar, dass das Verfahren zur Herstellung der Kolbenober- und Kolbenunterteile 1 und 2 üblicherweise beginnt mit der Stauchung eines Stahl-Stangenabschnittes, eines sogenannten Knüppels, einer anschließenden Umformung, der Vorgravur, zur Herstellung der einzelnen Elemente des jeweiligen Kolbenteils, wie Kühlkanal 7, der Stützrippen 8, Verbrennungsmulde 3 usw. bzw. Nabenabstützung 6 usw., einer Fertiggravur, bei dem Materialüberhänge entfernt werden, einem anschließenden Abgraten, einer folgenden Wärmebehandlung zum Spannungsabbau im Material, einer Reinigung der geschmiedeten Kolbenteile durch beispielsweise Sandstrahlen und der anschließenden Bearbeitung der Fügflächen durch spanabhebende Bearbeitung.

Das derart hergestellte Kolbenoberteil 1 und Kolbenunterteil 2 wird mittels eines Schweiß- oder Lötverfahrens über die Fügflächen der Ring- und Tragrippe 5 und 10 unlösbar verbunden, wobei nachfolgend eine Endbearbeitung des Kolbens 20 zu einem im einem Motor einsetzbaren Kolben mittels spanabhebender Bearbeitung durchgeführt wird.

### Bezugszeichen

- Mehrteilig gekühlter Kolben: 20
- Kolbenoberteil: 1
- Kolbenunterteil: 2
- Verbrennungsmulde: 3
- Ringwand: 4
- Ringrippe: 5
- Nabenabstützung: 6
- Kühlkanal: 7
- Stützrippe: 8
- Kolbenschaft: 9
- Tragrippe: 10
- Ringpartie: 11
- Naben: 12
- Kolbenlängsachse: K
- Kolbenhauptachsen: K_{H}
- Kühlkanalhöhe: H
- Höhe der Stützrippen: h
- Druck-Gegendruckrichtung des Kolbens: D, GD

## Patentansprüche

1. Verfahren zur Herstellung eines mehrteiligen gekühlten Kolbens (20) für einen Verbrennungsmotor, mit einem aus Stahl bestehenden Kolbenoberteil (1), das eine Verbrennungsmulde (3) und eine Ringwand (4) mit Ringpartie (11) umfasst, und einem Kolbenunterteil (2), das einen Kolbenschaft (9), Naben (12) zur Aufnahme des den Kolben mit dem Pleuel verbindenden Kolbenbolzen sowie mit den Kolbenschaft verbundene Nabenabstützungen (6) umfasst, wobei das Kolbenoberteil (1) im Kühlkanal (7) Stützrippen (8) aufweist, die radial zur Kolbenachse (K) hin jeweils Abschnitte einer umlaufenden Ringrippe (5) mit einer Fügfläche bilden, um dass mit einer eine ringförmig umlaufende, mit den Nabenabstützungen verbundene Tragrippe (10) des Kolbenunterteils(2) unlösbar zu verbinden,
**dadurch gekennzeichnet,**
**dass** die Herstellung des Kolbenoberteils mit im Kühlkanal (7) versehenen Stützrippen (8) durch Schmieden aus einem Rohling erfolgt, wobei die Stützrippen nach dem Schmieden eine Höhe (h) aufweisen, die maximal die Hälfte der Gesamthöhe (H) des Kühlkanals beträgt.

2. Verfahren nach Anspruch 1, **dadurch gekennzeichnet, dass** die Stützrippen (8) radial symmetrisch und/oder unsymmetrisch über den Umfang des Kühlkanals (7) verteilt sind.

3. Mehrteiliger gekühlter Kolben (20) für einen Verbrennungsmotor, mit einem aus Stahl geschmiedeten Kolbenoberteil (1), das eine Verbrennungsmulde (3) und eine Ringwand (4) mit Ringpartie (11) umfasst, und einem Kolbenunterteil (2), das einen Kolbenschaft (9), Naben (12) zur Aufnahme des den Kolben mit dem Pleuel verbindenden Kolbenbolzen sowie mit den Kolbenschaft verbundene Nabenabstützungen (6) umfasst, wobei das Kolbenoberteil (1) im Kühlkanal (7) Stützrippen (8) aufweist, die radial zur Kolbenachse (K) hin jeweils Abschnitte einer umlaufenden Ringrippe (5) mit einer Fügfläche bilden, mit dass mit einer eine ringförmig umlaufende, mit den Nabenabstützungen verbundene Tragrippe (10) des Kolbenunterteils(2) unlösbar verbindbar ist,
**dadurch gekennzeichnet,**
**dass** die Stützrippen (8) eine Höhe (h) aufweisen, die maximal die Hälfte der Gesamthöhe (H) des Kühlkanals (7) beträgt.

4. Kolben nach Anspruch 3, **dadurch gekennzeichnet, dass** die Stützrippen (8) radial symmetrisch und/oder unsymmetrisch über den Umfang des Kühlkanals (7) verteilt sind.

5. Kolben nach Anspruch 4, **dadurch gekennzeichnet, dass** das Kolbenoberteil (1) aus einem oxidationsbeständigen und/oder warmfesten Werkstoff und das Kolbenunterteil (2) aus einem ausscheidungshärtendem ferritisch-perlitischen Stahl oder Vergütungsstahl besteht.

## Claims

1. Procedure for the production of a multipart, cooled piston (20) for a combustion engine with a piston upper part (1) of steel comprising a combustion cavity (3) and a ring wall (4) having an annular part (11), and a piston lower part (2) comprising a piston skirt (9), hubs (12) for receiving the piston pin connecting the piston to the connecting rod, and hub supports (6) connected to the piston skirt, whereby the piston upper part (1) exhibits in the cooling channel (7) supporting ribs (8), which radially to the piston axis (K) each form sections of an all-round ring rib (5) and form a contact surface, in order to connect it in a fixed manner with a circular surrounding carrier rib (10) of the piston lower part (2) which is connected to the hub supports,
**characterised in that**
the production of the piston upper part, with the cooling channel (7) fitted with supporting ribs (8), is carried out via forging from a blank, whereby after the forging the supporting ribs exhibit a height (h) that amounts to a maximum of half of the total height (H) of the cooling channel.

2. Procedure according to Claim 1, **characterised in that** the supporting ribs (8) are radially distributed symmetrically and/or asymmetrically over the circumference of the cooling channel (7).

3. Multipart, cooled piston (20) for a combustion engine with a piston upper part (1) made of steel, comprising a combustion cavity (3) and a ring wall (4) having an annular part (11), and a piston lower part (2) comprising a piston skirt (9), hubs (12) for receiving the piston pin connecting the piston to the connecting rod, and hub supports (6) connected to the piston skirt, whereby the piston upper part (1) exhibits in the cooling channel (7) supporting ribs (8), which radially to the piston axis (K) each form sections of an all-round ring rib (5) and form a contact surface, with which it is connected in a fixed manner with a circular surrounding carrier rib (10) of the piston lower part (2),
**characterised in that**
the supporting ribs (8) exhibit a height (h) that amounts to a maximum of half of the total height (H) of the cooling channel (7).

4. Piston according to Claim 3, **characterised in that** the supporting ribs (8) are radially distributed symmetrically and/or asymmetrically over the circumference of the cooling channel (7).

5. Piston according to Claim 4, **characterised in that** the piston upper part (1) is made of an oxidation-resistant and/or heat-resistant material, and the piston lower part (2) is made of precipitation-hardening ferritic-pearlitic steel or heat-treatable steel.

## Revendications

1. Procédé de fabrication d'un piston (20) refroidi composé de plusieurs parties pour moteur à combustion interne, comportant une partie supérieure de piston (1) en acier, qui comprend une cavité de combustion (3) et une paroi annulaire (4) avec une partie annulaire (11), et une partie inférieure de piston (2), qui comprend une tige de piston (9), un moyeu (12) pour recevoir l'axe de piston reliant le piston à la bielle ainsi que des supports de moyeu (6) reliés à la tige de piston (9), la partie supérieure de piston (1) présentant dans le canal de refroidissement (7) des nervures de support (8), qui forment dans le sens radial à l'axe longitudinal de piston (K) à chaque fois des segments d'une nervure annulaire circulaire (5) avec une surface d'assemblage, pour une liaison non amovible à une rainure portante (10) annulaire circulaire reliée aux supports de moyeu de la partie inférieure de piston (2),
**caractérisé en ce que**
la fabrication de la partie supérieure de piston s'effectue avec des nervures de support (8) prévues dans le canal de refroidissement (7) par forgeage d'une ébauche, les nervures de support (8) présentant après le forgeage une hauteur (h) qui représente au maximum la moitié de la hauteur totale (H) du canal de refroidissement.

2. Procédé selon la revendication 1, **caractérisé en ce que** les nervures de support (8) sont réparties de manière symétrique et/ou non symétrique dans le sens radial sur la périphérie du canal de refroidissement (7).

3. Piston (20) refroidi composé de plusieurs parties pour moteur à combustion interne, comportant une partie supérieure de piston (1) forgée en acier, qui comprend une cavité de combustion (3) et une paroi annulaire (4) avec une partie annulaire (11), et une partie inférieure de piston (2), qui comprend une tige de piston (9), un moyeu (12) pour recevoir l'axe de piston reliant le piston à la bielle ainsi que des supports de moyeu (6) reliés à la tige de piston (9), la partie supérieure de piston (1) présentant dans le canal de refroidissement (7) des nervures de support (8), qui forment dans le sens radial à l'axe longitudinal de piston (K) à chaque fois des segments d'une nervure annulaire circulaire (5) avec une surface d'assemblage, pour une liaison non amovible à une rainure portante (10) annulaire circulaire reliée aux supports de moyeu de la partie inférieure de piston (2),
**caractérisé en ce que**
les nervures de support (8) présentent une hauteur (h) qui représente au maximum la moitié de la hauteur totale (H) du canal de refroidissement (7).

4. Piston selon la revendication 3, **caractérisé en ce que** les nervures de support (8) sont réparties de manière symétrique et/ou non symétrique dans le sens radial sur la périphérie du canal de refroidissement (7).

5. Piston selon la revendication 4, **caractérisé en ce que** la partie supérieure de piston (1) est constituée d'un matériau résistant à l'oxydation et/ou à la chaleur et la partie inférieure de piston (2) est constituée d'un acier ferritique-perlitique durcissant par précipitation ou en acier de traitement.
